# EUROPÄISCHE PATENTSCHRIFT

(11) **EP 0 031 003 B1**
(45) Veröffentlichungstag und Bekanntmachung des Hinweises auf die Patenterteilung: **05.02.1986**
(21) Anmeldenummer: 80106012.0
(22) Anmeldetag: 03.10.1980
(51) Int. Cl.: B41F 13/00

(54) **Antrieb mit Leistungsverzweigung für Mehrfarben-Rotationsdruckmaschinen**
Drive with power branching for a multicolour rotary printing machine
Dispositif d'entraînement avec branchement de puissance pour une machine à imprimer rotative à plusieurs couleurs

(30) Priorität: 24.12.1979 DE 2952365
(43) Veröffentlichungstag der Anmeldung: 01.07.1981
(73) Patentinhaber: Heidelberger Druckmaschinen Aktiengesellschaft, D-69019 Heidelberg (DE)
(72) Erfinder: Rambausek, Hugo, D-6908 Wiesloch (DE)
(74) Vertreter: Stoltenberg, Heinz-Herbert Baldo

## Beschreibung

Die Erfindung betrifft einen Antrieb mit Leistungsverzweigung für Mehrfarben-Rotationsdruckmaschinen mit Reihenanordnung der Druckwerke, die über einen Räderzug untereinander verbunden und über zwei Krafteingabestellen angetrieben sind, welche über je einen Versorgungsstrang von einem gemeinsamen Motor ausgehend mit einer variablen, drehzahlabhängigen Arbeitsleistung gespeist werden, und wobei ein Versorgungsstrang mit einer Kupplung versehen ist.

Es ist bekannt, Mehrfarben-Offsetdruckmaschinen, deren Druckwerke miteinander in Antriebsverbindung stehen, an einer oder mehreren Stellen mit der erforderlichen Antriebsleistung zu speisen. Wird z. B. eine Sechsfarbenmaschine von der Mitte aus angetrieben, so muß über die der Krafteingabestelle am nächsten gelegenen Kraftübertragungsglieder mehr Leistung übertragen werden, als über die an den Enden der Maschine angeordneten. Dies führt dazu, daß unterschiedliche Phasenlagen der Druckwerke infolge der unterschiedlichen Deformationen der an der Kraftübertragung teilnehmenden Antriebsglieder auftreten. Diese unterschiedlichen Deformationen können zu Druckschwierigkeiten, wie z. B. Versatz bei unterschiedlichen Geschwindigkeiten, führen und haben somit eine verminderte Druckqualität zur Folge.

Um diesem Nachteil zu entgehen, ist vorgeschlagen worden, eine Mehrfarben-Offsetdruckmaschine von mehreren Stellen aus mit Antriebsleistung zu versorgen, wodurch sich eine günstigere Lastverteilung ergibt. So ist es z. B. denkbar, daß bei einer Sechsfarbenmaschine die Antriebsleistung zwischen den Druckwerken 2 und 3 und den Druckwerden 4 und 5 zugeführt wird. In diesen Fällen ist die Belastung der den Einspeisungsstellen nächstgelegenen Druckwerke nicht so hoch als im zuvor abgehandelten Antrieb. Die Deformationen sind geringer, wodurch sich eine bessere Druckqualität ergibt. Diese Art der Leistungseinspeisung setzt jedoch voraus, daß die Dosierung der Leistungsanteile entsprechend der Belastung der einzelnen Druckwerke der Maschine gezielt vorgenommen wird. Es ist unzulässig, daß ein den Bogentransfer sicherstellender Zahneingriff, z. B. zwischen den Druckwerken 3 und 4, von Antriebskräften völlig entlastet oder wechselnd belastet wird, so daß sich ein instabiler Zustand einstellt. Hierdurch tritt Flankenwechsel der Zahnräder des Räderzuges mit den damit verbundenen bekannten Nachteilen, z. B. Dublieren, auf.

Aus der DE-PS 1 237 140 ist es bekannt, durch Verwendung von leistungsteilenden Differentialen vor den Einspeisungsstellen den Leistungsfluß durch die gesamte Maschine auf die einzelnen Antriebsgruppen in einem bestimmten Verhältnis zueinander aufzuteilen, so daß die Flankenanlage aller Stirnräder des Räderzuges gesichert ist. Diese Art der Leistungsverzweigung setzt jedoch voraus, daß der Leistungsbedarf der einzelnen Druckwerke stets bekannt ist, unabhängig davon, welche Druckgeschwindigkeit gefahren wird und welcher Art die Druckarbeit ist. Sobald sich jedoch der Leistungsbedarf der einzelnen Druckwerke in ihrem Verhältnis zueinander verändert, ist ebenfalls ein Wechsel in der Richtung des Leistungsflusses zwischen den einzelnen Druckwerken und somit ein nachteiliger Flankenwechsel möglich, da die durch die Differentiale bewirkte Leistungsteilung konstant bleibt.

Die DE-PS 23 34 177 offenbart eine Antriebseinrichtung für Rotations-Bogendruckmaschinen in Reihenbauweise, bei der die von einem gemeinsamen Motor gebrachte Antriebsleistung über mindestens zwei Krafteingabestellen in einen geschlossenen Räderzug eingespeist wird, so daß ein geschlossener Leistungskreis entsteht. Der Nachteil dieser Einrichtung besteht darin, daß in diesem Leistungskreis parallel zum Räderzug mindestens ein Nebenleistungskreis gebildet ist, dessen Kraftflußrichtung durch eine im Nebenleistungskreis angeordnete Schlupfkupplung vorbestimmt ist. Dieser Nebenleistungskreis bzw. mehrere Nebenleistungskreise entziehen dem Antriebszug an einer oder mehreren Stellen ständig eine ganz bestimmte, vorgegebene Leistung, die mit möglichst geringen Verlusten an zumindest einer anderen Stelle des Antriebszuges wieder eingespeist wird. Dadurch wird die Belastung der Zahnräder im Räderzug neben der Netzleistung noch zusätzlich um eine Blindleistung erhöht, was bei deren Dimensionierung berücksichtigt werden sollte.

Aufgabe der Erfindung ist es, mit einem Minimum an Aufwand sowohl hinsichtlich der Mittel als auch der Herstellungskosten eine Uberbestimmung des Antriebes durch Vermeidung jeglicher Blindleistung vollkommen auszuschließen und die Leistungseinspeisung in die beiden Krafteingabestellen des Räderzuges fortlaufend dem mit wechselnden Druckverhältnissen variierenden Leistungsbedarf der einzelnen Druckwerke ohne das Erfordernis eines Leistungsentzugs gezielt und stufenlos anzupassen, um einen Flankenwechsel der Zahnräder des Räderzuges zu vermeiden.

Zur erfindungsgemäßen Lösung der Aufgabe führt zunächst die Erkenntnis, daß die Belastung der Druckmaschine stark abhängig ist von ihrer Geschwindigkeit. Die an einer BogenOffsetdruckmaschine zahlreich vorhandenen ungleichförmig übersetzenden Getriebe, kurvengesteuerten Greiferantriebe usw., belasten den Hauptantrieb mit einem quadratisch zur Geschwindigkeit ansteigenden Drehmoment. Diese dynamischen Zusatzkräfte sind bei der Geschwindigkeit"Null" naturgemäß nicht vorhanden. Beim Anfahren, bzw. bei sehr kleinen Druckgeschwindigkeiten hat der Antrieb lediglich die Reibungsverluste zu decken. Dies bedeutet, daß bei kleinen Geschwindigkeiten der bei den Antrieben des Standes der Technik auftretende Nachteil der zu starken Belastung der der Einspeisungsstelle am nächsten gelegenen Druckwerke nicht so stark ins Gewicht fällt. Erst bei höheren Druckgeschwindigkeiten macht sich dieser Nachteil auch in der Druckqualität bemerkbar, zumal auch die Farbwerke mit wachsender Geschwindigkeit steigend mehr Leistung erfordern.

Die Erfindung macht sich diese Erkenntnis, ausgehend von der Drehmomenten-Bedarfscharakteristik der Druckmaschine, bei der Erfüllung ihrer Aufgabe zunutze, deren Lösung darin besteht, daß die Kupplung als hydrodynamische Kupplung ausgebildet und in den die zweite Krafteingabestelle speisenden Versorgungsstrang, der mit der Drehzahl kubisch zunehmende Leistung führt, eingeschaltet ist, dergestalt, daß das dem Antriebsmotor zugeordnete Kupplungsprimärteil schneller umläuft als das der zweiten Krafteingabestelle zugewandte Kupplungssekundärteil, wobei ein konstantes Drehzahlverhältnis zwischen beiden besteht und die Leistungszunahme des die zweite Krafteingabestelle speisenden Versorgungsstranges proportional ist zur Leistungsminderung des die erste Krafteingabestelle speisenden Versorgungsstranges.

Dadurch ist sichergestellt, daß der Leistungsanteil des die zweite Krafteingabestelle speisenden Versorgungsstranges im gleichen Maße ansteigt wie der Anteil der Leistung des der ersten Krafteingabestelle zugeordneten Versorgungsstranges fällt, wodurch eine möglichst gleichmäßige Leistungsversorgung der einzelnen Druckwerke und daraus resultierend eine gleichbleibende Druckqualität sichergestellt wird. Mittels entsprechender Wahl der Kupplung hinsichtlich Dimensionierung, Drehzahl und Schlupf gelingt es, dafür Sorge zu tragen, daß die Belastung der Druckwerke über den gesamten Drehzahlbereich hinweg annähernd konstant bleibt, so daß eine zu starke Belastung einzelner Druckwerke nicht auftreten kann und schädlicher Flankenwechsel vermieden wird oder stattdessen sogar einzelne Druckwerke überdimensioniert ausgelegt werden müßten. Die spezielle Anordnung der Kupplungsteile gewährleistet außerdem einen eindeutigen Leistungsfluß.

Die Erfindung ist nachfolgend anhand von drei in den Zeichnungen dargestellten Ausführungsbeispielen näher beschreiben. Es zeig:
Fig. 1 eine schematische Darstellung einer ersten Ausführungsform eines leistungsverzweigten Antriebes nach der Erfindung mit eingeschalteter hydrodynamischer Kupplung für eine Sechsfarben-Bogenrotationsdruckmaschine mit Krafteingabe zwischen dem zweiten und dritten sowie dem vierten und fünften Druckwerk,
Fig. 2 eine schematische Draufsicht auf den Antrieb gemäß Fig. 1 auszugsweise über den Bereich der beiden Krafteingabesiellen,
Fig. 3 ein Diagramm, das den Leistungsbedarf der beiden Versorgungsstränge einer mit einem Antrieb nach der Erfindung ausgestaiteten Mehrfarben-Rotationsdruckmaschine bei steigender Maschinendrehzahl aufzeigt,
Fig. 4 ein Diagramm, das den Drehmomentenbedarf der einzelnen Druckwerke in einem Antrieb gemäß Fig. 1 bei steigender Maschinendrehzahl aufzeigt,
Fig. 5 die gleiche Ansicht wie in Fig. 1 mit schemaiischer dargestellter Aufteilung der Gesamtantriebsleistung und Belasiung der einzelnen Druckwerke,
Fig. 6 die gleiche Ansicht wie in Fig. 1 jedoch mit Krafteingabe vor dem ersten und zwischen dem dritten und vierien Druckwerk,
Fig. 7 dasselbe Diagramm wie in Fig. 4 jedoch für einen Antrieb gemäß Fig. 6,
Fig. 8 eine schematische Darstellung eines Antriebes gemäß Fig. 1 mit einem in den zweiten Versorgungsstrang eingeschalteten stufenlosen Getriebe.

Die Figuren 1, 2, 4 und 6 zeigen eine Sechsfarben-Bogenrotationsdruckmaschine, deren sechs Druckwerke 1 - 6 hintereinander in Reihe angeordnet sind.

Die für die sechs Druckwerke 1 - 6 erforderliche Antriebsleistung wird von einem Antriebsmotor 7 aufgebracht, der beispielsweise als Elektromotor ausgebildet ist. Die Leistungsverrorgung der sechs Druckwerke 1 - 6 erfolgt dabei über zwei getrennte Versorgungsstränge 8 und 9, die von dem gemeinsamen Antriebsmotor 7 gleichzeitig mit Leistung gespeist werden.

Bei einem ersten Ausführungsbeispiel der Erfindung gemäß den Figuren 1 und 2 ist auf dem Ende einer Antriebswelle 10 des Antriebsmotors 7 ein Kupplungsprimärteil 11 einer hydrodynamischen Kupplung 12 angeordnet. Vor dem Kupplungsprimärteil 11 zweigt der erste Versorgungsstrang 8 ab, in dem der größere Anteil der vom Antriebsmotor 7 erzeugten Antriebsleistung zunächst auf einen Riementrieb 14 übertragen wird. Eine Keilriemenscheibe 15 des Riementriebes 14 treibt über eine Welle 16 ein Stirnradzahnpaar 17 an, dessen eines Stirnzahnrad auf dem freien Ende eines Achszapfens 19 eines zwischen dem zweiten und dritten Druckwerk angeordneten, nicht dargestellten und näher beschriebenen Übergabezylinders befestigt ist. Der erste Versorgungsstrang 8 mündet bei einem auf dem o. g. Achszapfen 19 befestigten Antriebszahnrad 20, in eine erste Krafteingabestelle 21 eines Räderzuges 22. '

Die weiteren Stirnzahnräder des in Fig. 2 auszugsweise dargestellten Räderzuges 22 sind von rechts nach links her gesehen mit den Bezugsziffern 24 -.29 gekennzeichnet

Der nicht im ersten Versorgungsstrang 8 übertragene kleinere Restanieil der vom gemeinsamen Antriebsmotor 7 aufgebrachten Antriebsleistung wird in den zweiten Versorgungsstrang 9 eingespeist.

In diesen zweiien Versorgungsstrang 9 ist die bereits oben erwähnie hydrodynamische Kupplung 12 eingeschaltet, derart, daß ein konstantes Drehzahlverhältnis zwischen dem moiorseitig angeordneten Kupplungsprimärteil 11 und einem diesem nachgeschalteten Kupplungssekundärteil 30 besieht. Das Kupplungsprimärteil 11 weist dabei eine geringfügig höhere Drehzahl auf als das Kupplungssekundärieil 30, so daß steis ein konstanter Schlupf zwischen diesen beiden Kupplungsteilen 11 und 30 vorhanden ist.

Das Kupplungssekundärteil 30 überträgt die Antriebsleistung auf einen Riementrieb 31, dessen Keilriemenscheibe 32 über eine Welle 53 ein Stirnradzahnpaar 34 antreibt, wobei eines der Stirnzahnräder 34 endseitig auf einem Achszapfen 35 eines nicht näher dargestellten und beschriebenen Ubergabezylinders befestigt ist. Der zweite Versorgungsstrang 9 mündet zwischen Druckwerk 4 und 5 bei dem Antriebszahnrad 29 für den zuvor erwähnten Übergabezylinder in eine zweite Krafteingabestelle 36 in den Räderzug 22. Das Antriebszahnrad 29 ist ebenfalls auf dem Achszapfen 35 befestigi und sieht im Räderzug 22 mit dem benachbarten Antriebszahnrad 28 des nicht dargestellien näher beschriebenen Druckzylinders des vierten Druckwerkes 4 in Eingriff.

Die Wirkungsweise des zuvor beschriebenen Antriebs ist folgende:
Der Antriebsmotor 7 ireibt über die beiden Versorgungsstränge 8 und 9 die Druckmaschine an. In den zweiten Versorgungsstrang 9 ist die hydrodynamische Kupplung 12 eingeschaltet. Hierbei ist das Kupplungsprimärteil 11 der Antriebsseite, das Kupplungssekundärteil 30 der Maschinenseite zug-ewandt. Zwischen dem Kupplungssekundärieil 30 der hydrodynamischen Kupplung 12 und deren Kupplungsprimärteil 11 besteht eine starre Verbindung über die Knoten 21 und 36, welche als erste und zweite Krafteingabestellen fungieren und über den Verbindungsstrang 40 zwischen diesen beiden. Die Siirnräderpaare 17 bzw. 34 oder die Riementriebe 14 bzw. 31 sind so bemessen, daß zwischen dem Kupplungssekundärteil 30 und dem Kupplungsprimärieil 11 ein konsianies Drehzahlverhältnis bestehi derart, daß ein Zwangsschlupf der hydrodynamischen Kupplung 12 vorliegt. Hierbei ist die Drehzahl des Kupplungssekundärteils 30 kleiner als die des Kupplungsprimärteils 11. Das Uberseizungsverhältnis im Verbindungssirang 40 beträgt 1:1 entsprechend seiner Aufgabe der drehwinkelgetreuen Kupplung der Druckwerke untereinander.

Die von der Druckmaschine benötigte Gesamtleistung ist in ihrer Abhängigkeit von der Maschinendrehzahl n im Diagramm der Fig. 3 durch die Kurve "a" in normierter Darstellung wiedergegeben. Die Leistung P steigt mit zunehmender Maschinendrehzahl n an. Die Abszisse dieses Diagramms stellt dabei das Drehzahlverhältnis nD/nDₘₐₓ bezogen auf die Maschinendrehzahl n_{Dmax'} die Ordinate das Leistungsverhältnis P/Pₘₐₓ bezogen auf die Maximalleistung Pₘₐₓ dar. Die Kurve "a" repräsentieri die Gesamtleistung der Maschine und damit auch die vom Antriebsmotor 7 aufzubringende Leistung.

Die Kurve "b" gibt den Anteil des Leistungsverhältnisses Pₕy_{dr/} Pₘₐₓan, der über den zweiten Versorgungsstrang 9 der Maschine zugeführt wird. Entsprechend der kubischen Abhängigkeit der Leistung von der Drehzahl bei Strömungsmaschinen, denen auch die hydrodynamische Kupplung 12 zuzuordnen ist, ist die Kurve "b" eine kubische Parabel.

Die Fig. 4 gibt den Drehmomentenbedarf der einzelnen Druckwerke 1 - 6 einer Sechsfarben-Bogenroiationsdruckmaschine in Abhängigkeit von der Drehzahl n bei Anwendung eines Antriebes gemäß dem ersten Ausführungsbeispiel wieder; auch hier ist die normierte Darstellung angewandt. Es wird davon ausgegangen, daß bereits beim Anfahren der Maschine mit der Drehzahl 0 Reibungswiderstände zu überwinden sind unter der Annahme, daß das Startmoment z. B. die Hälfte des Maximalmoments bei maximaler Maschinendrehzahl beträgt.

Die Kurve "c" gibt somit den Gesamtbedarf an Drehmomenten an der Maschine wieder. Die Kurve"d" entspricht dem Drehmoment, das vom Antriebsmoior 7 über die hydrodynamische Kupplung 12 gelieferi wird. Sie ist eine quadratische Parabel. Das Diagramm zeigt außerdem den Drehmomentenbedarf M_{D1} bis M_{D6} für die einzelnen Druckwerke 1 - 6.

Es ist zu erkennen, daß bei kleinen Drehzahlen der Drehmomentenbedarf der ganzen Maschine in erster Linie über den ersten Versorgungsstrang 8 gedeckt wird (M_{mech}), während mit steigender Maschinendrehzahl der zweite Versorgungsstrang 9 zunehmend mehr Drehmoment führt (Mₕy_{dr}). Durch entsprechende in Ordinatenrichtung im Diagramm der Fig. 4 aufgetragene Pfeile ist der mechanische Anteil M_{mech} und der hydraulische Anteil Mₕy_{dr} des Drehmomentes hervorgehoben. Bei der maximalen Drehzahl der Maschine entsprechend dem Abszissenwert 1 ist aus der Fig. 4 erkennbar, daß der Drehmomentenbedarf des Druckwerkes 6 vollständig und der des Druckwerkes 5 bis zur Hälfte über den zweiten Versorgungsstrang 9 (Mₕy_{dr}) gedeckt wird.

Unter der Annahme, daß jedes Druckwerk gleichen Momentenbedarf hat, wobei der Einfachheit halber bei dieser prinzipiellen Betrachtung der Anleger sowie der Ausleger als leistungslos angenommen werden ergibt sich die in Fig. 5 zahlenmäßig angegebene Momentenverteilung bei der maximalen Drehzahl der Maschine. Der Momentenbedarf für ein einzelnes Druckwerk ist hierbei zahlenmäßig gleich 1 gesetzt, so daß der Antriebsmotor 7 das Oesamtmoment 6 aufzubringen hat. Da alle Druckwerke 1 - 6 gleiche Drehzahl fahren, entspricht die Momentenaufteilung auch der Leistungsaufteilung. Es ist erkennbar, daß an den kritischen Knoten der Fig. 4, der ersten Krafteingabestelle 21 sowie der zweiten Krafteingabestelle 36, immer eindeutige Kraftflußrichtungen vorliegen. So wird der rechts der Krafteingabestelle 36 zum Druckwerk 4 führende Getriebestrang immer in der nach links gerichteten Pfeilrichtung durchflossen, auch bei den Drehzahlverhältnissen < 1.

Bei der Anordnung einer in Fig. 6 dargestellten zweiten Ausführungsform erfolgt die Leistungseinspeisung vom ersten Versorgungsstrang 8 in den Räderzug 22 über eine erste, vor dem ersten Druckwerk gelegene Krafteingabestelle 37 und vom zweiten Versorgungsstrang 9 über eine zweite Krafteingabestelle 38, die zwischen dem dritten und vierten Druckwerk liegt. Hierbei ergibt sich zweckmäßigerweise eine Momentenaufsplittung zwischen hydraulischem und mechanischen Drehmoment, welche im nachfolgenden Diagramm der Fig. 7 anschaulich dargestellt ist. In diesem Falle wird bei der Maximaldrehzahl der Maschine die Leistung der Druckwerke 5 und 6 völlig, die Leistung für das Druckwerk 4 zur Hälfte über den zweiten Versorgungsstrang 9 gedeckt. Auch hier gilt, daß bei allen Drehzahlverhältnissen unter 1 eindeutige Kraftflußrichtungen vorliegen.

So wird aus den Drehmomentenbedarfsdiagrammen der Fig. 4 und 7 deutlich, daß durch die Hinzunahme des zweiten Versorgungsstranges 9 eine Entlastung der die Kraftübertragung führenden Getriebestränge zwischen den Druckwerken stattfindet. Wenn man davon ausgeht,daß für eine eindeutige Richtungsbestimmung für den Kraftfluß der Zentralantrieb, d. h. den Druckwerken 4 und 3 erforderlich ist, um Flankenwechsel zu vermeiden, wird der Vorteil der vorgeschlagenen Maßnahme besonders deutlich.

Die Kurve "b"bzw. "d" kann in einfacher Weise in ihrer Progession dadurch geändert werden, daß enteweder der Füllungsgrad der hydrodynamischen Kupplung 12 (mehr oder weniger Ölinhalt) oder der Schlupf zwischen dem Kupplungsprimärteil 11 und dem Kupplungssekundärteil 30 geändert werden. Eine Änderung des an sich konstanten Schlupfes, der in der Normalausführung durch entsprechend starre Übersetzungsverhältnisse zwischen dem Kupplungsprimär-und Sekundärteil 11 un 30 herbeigeführt ist, kann dadurch bewirkt werden, daß ein stufenloses Getriebe 39 zusätzlich in einen der beiden Versorgungsstränge 8 oder 9 eingeschaltet wird. Mit Hilfe eines gemäß der Abbildung in Fig.8 im zweiten Versorgungsstrang 9 angeordneten stufenlosen Getriebes 39 ist es möglich, den Schlupf der hydrodynamischen Kupplung und somit den Leistungsfluß zu variieren.

Die beschriebene Anordnung zeigt, wie vorteilhaft die Einschaltung einer hydrodynamischen Kupplung 12 in einen zweiten Versorgungsstrang 9 zum Erzielen mehrerer Effekte ausgenützt werden kann, insbesondere dann, wenn als zusätzliches Variationsglied ein stufenloses Getriebe 12, das nur einen geringen Verstellbereich aufweisen muß, angewandt wird.

### TEILELISTE

1 - 6 Druckwerk 7 Antriebsmotor 8 erster Versorgungsstrang 9 zweiter Versorgungsstrang 10 Antriebswelle 11 Kupplungsprimärteil 12 hydrodynamische Kupplung 13 14 Riementrieb 15 Keilriemenscheibe 16 Welle 17 Stirnradzahnpaar 18 19 Achszapfen 20 Antriebsrad 21 erste Krafteingabestelle 22 Räderzug 23 24-29 Stirnzahnrad 30 Kupplungs sekundärteil 31 Riementrieb 32 Keilriemenscheibe 33 Welle 34 Stirnradzahnpaar 35 Achszapfen 36 zweite Krafteingabestelle 37 erste Krafteingabestelle 38 zweite Krafteingabestelle 39 stufenloses Oetriebe

## Patentansprüche

1. Antrieb für Mehrfarben-Rotationsdruckmaschinen mit Reihenanordnung der Druckwerke (1 bis 6), die über einen Räderzug (22) untereinander verbunden und über zwei Krafteingabestellen (21, 36) angetrieben sind, welche über je einen Versorgungsstrang (8, 9) von einem gemeinsamen Motor (7) ausgehend mit einer variablen, drehzahlabhängigen Arbeitsleistung gespeist werden, und wobei ein Versorgungsstrang mit einer Kupplung (12) versehen ist dadurch gekennzeichnet, daß die Kupplung (12) als hydrodynamische Kupplung ausgebildet und in den die zweite Krafteingabestelle (36, 38) speisenden Versorgungsstrang (9), der mit der Drehzahl kubisch zunehmende Leistung führt, eingeschaltet ist, dergestalt, daß das dem Antriebsmotor (7) zugeordnete Kupplungsprimärteil (11) schneller umläuft als das der zweiten Krafteingabestelle (36, 38) zugewandte Kupplungssekundärteil (30), wobei ein konstantes Drehzahlverhältnis zwischen beiden besteht und die Leistungszunahme des die zweite Krafteingabestelle (36, 38) speisenden Versorgungsstranges (9) proportional ist zur Leistungsminderung des die erste Krafteingabestelle (21, 37) speisenden Versorgungsstranges (8).

## Claims

1. Driving system for multi-colour rotary printing machines having printing units (1 to 6) disposed in tandem arrangement, said printing units being connected to one another via a gear train (22) and being driven via two power input locations (21,36), each of which is fed via a supplying path (8,9) by a common motor (7) with a variable, speed-dependent power, and whereby a supplying path is provided with a coupling (12), wherein the coupling (12) is designed as a hydrodynamic coupling and connected to the supplying path (9) having a power increasing with the cube of the speed and feeding the second power input location (36,38), in such a way that the coupl ing primary part (11) assigned to the driving motor (7) revolves more rapidly than does the coupling secondary part (30) assigned to the second power input location (36,38), whereby a constant rotary speed ratio is maintained therebetween and the power increase of the supplying path (9) feeding the second power input location (36,38) is proportional to the power decrease of the supplying path (8) feeding the first power input location (21,37).

## Revendications

1. Entraînement avec dérivation de puissance pour des machines rotatives d'impression à plusieurs couleurs comportant des mécanismes imprimeurs (1 à 6) disposés en série, qui sont reliés entre eux par l'intermédiaire d'un train d'engrenages (22) et qui sont entraînés par l'intermédiaire de deux postes d'introduction de force (21,36), qui sont alimentés, chacun par l'intermédiaire d'une ligne de transmission (8,9) et à partir d'un moteur commun (7), avec une puissance de travail variable et fonction de la vitesse de rotation, un train d'alimentation étant pourvu d'un embrayage (12), caractérisé en ce que l'embrayage (12) est agencé comme un embrayage hydrodynamique et est disposé dans la ligne d'alimentation (9) alimentant la seconde zone d'introduction de force (36,38) qui produit une puissance augmentant comme le cube de la vitesse de rotation, de telle sorte que la partie primaire (11) d'embrayage associée au moteur d'entraînement (7) tourne plus vite que la partie secondaire (30) d'embrayage tournée vers la seconde zone d'introduction de force (36, 38) auquel cas il existe entre les deux parties un rapport constant de vitesses de rotation et l'augmentation de puissance de la ligne d'alimentation (9) assurant l'alimentation de la seconde zone d'entrée de force (36,38) est proportionnelle à la réduction de puissance de la ligne d'alimentation (8) alimentant la première zone d'entrée de force (21,37).
